# EUROPÄISCHE PATENTSCHRIFT

(11) **EP 3 784 444 B1**
(45) Veröffentlichungstag und Bekanntmachung des Hinweises auf die Patenterteilung: **28.12.2022**
(21) Anmeldenummer: 19720039.7
(22) Anmeldetag: 12.04.2019
(51) Int. Cl.: B25B 27/20, G01L 1/00

(54) **MESSWERKZEUG**
MEASURING INSTRUMENT
OUTIL DE MESURE

(30) Priorität: 25.04.2018 DE 102018109897
(43) Veröffentlichungstag der Anmeldung: 03.03.2021
(73) Patentinhaber: Schaeffler Technologies AG & Co. KG, 91074 Herzogenaurach (DE)
(72) Erfinder: PELTRIE, Marcel, 95512 Neudrossenfeld (DE); KRAFT, Philipp, 97199 Ochsenfurt (DE)
(86) Internationale Anmeldenummer: PCT/DE2019/100337
(87) Internationale Veröffentlichungsnummer: WO 2019/206366

(56) Entgegenhaltungen:
- DE-A1- 3 827 070
- DE-U1-202008 001 009
- US-B1- 9 827 657

## Beschreibung

Die Erfindung betrifft ein Messwerkzeug für Sicherungsringe. Des Weiteren betrifft die Erfindung ein Verfahren zum Bedienen eines solchen Messwerkzeugs sowie die Verwendung eines solchen Messwerkzeugs.

In der Regel werden Sicherungsringe zum Fixieren von Bauteilen verwendet. Ein beispielhafter Sicherungsring ist in der DE 10 2015 209 320 A1 offenbart. Um die Fixierung des Bauteils sicherzustellen, muss der Sicherungsring bestimmte Maße einhalten sowie in die dafür vorgesehene Nut eingebracht sein. Die Einhaltung der Maße des Sicherungsrings, das heißt die Toleranzbereiche des Sicherungsrings, werden üblicherweise über eine statische Lehre geprüft. Allerdings wird durch die Einhaltung der Maße des Sicherungsrings nicht gewährleistet, dass der Sicherungsring in der Nut korrekt sitzt. Hierfür wird ein zusätzlicher Arbeitsschritt notwendig. Die korrekte Position des Sicherungsrings in der Nut wird in der Regel mittels radiales Nachpressen sichergestellt.

Die DE20 2008 001009 U1 beschreibt ein Werkzeugset zum Fixieren eines Sprengrings in einer am Schaft eines Injektors vorgesehenen Umfangsnut.

Die DE 38 27 070 A1 offenbart eine druckdichte Anschlussverbindung zwischen einem Magnetventil und einer Kraftstoffeinspritzpumpe. Zum Einbringen eine Sprengringes wird ein Montagewerkzeug eingesetzt.

Aufgabe der vorliegenden Erfindung ist es, ein Messwerkzeug aufzuzeigen, das einfach und rationell den Sicherungsring ablehrt sowie die richtige Position in der Nut sicherstellt.

Zur Lösung der erfindungsgemäßen Aufgabe wird das im Anspruch 1 angegebene Messwerkzeug zum Lehren und Einpressen eines Sicherungsrings, in Anspruch 5 ein Verfahren zum Lehren und Einpressen eines Sicherungsrings mit einem solchen Messwerkzeug und in Anspruch 7 die Verwendung eines solchen Messwerkzeugs vorgeschlagen. Optionale vorteilhafte Ausgestaltungen der Erfindung ergeben sich ganz oder teilweise aus den abhängigen Ansprüchen.

Das erfindungsgemäße Messwerkzeug zum Lehren und Einpressen eines Sicherungsrings in eine dafür vorgesehene Nut weist ein Schubrohr mit einem Flanschbereich, einem Konusbereich und einem Mittelbereich auf, wobei der Mittelbereich den Flanschbereich mit dem Konusbereich verbindet. Dabei ist auf dem Außenumfang des Konusbereichs des Schubrohrs ein segmentierter Druckring mit einer mit dem Konusbereich des Schubrohrs korrespondierenden Innenumfangsfläche angeordnet. Der segmentierte Druckring steht über eine am Außenumfang des Mittelbereichs des Schubrohrs angeordnete Federanordnung in Wirkkontakt mit dem Flanschbereich des Schubrohrs. Erfindungsgemäß dient die Außenumfangsfläche des segmentierten Druckrings als Lehre sowie als Einpressteil.

Bei den Sicherungsringen handelt es sich um Sicherungsringe, die in eine radial außenliegende Nut eingebracht werden. Das bedeutet, dass das Messwerkzeug radial innerhalb der zu lehrenden und einzupressenden Sicherungsringe einzubringen ist.

Unter Flanschbereich des Schubrohrs ist der Bereich zu verstehen, bei dem auf dem Außenumfang des Schubrohrs ein sich radial nach außen erstreckender Flansch aufgebracht ist. Der Flansch kann hierbei segmentiert sein. Vorzugsweise ist der Flanschbereich des Schubrohrs, das heißt der Flansch und das Schubrohr, einteilig ausgebildet.

Der Druckring ist vorzugsweise in mehrere Segmente in Umfangsrichtung unterteilt, so dass jedes Segment einen Kreisbogen bildet. In einer vorteilhaften Ausführungsform ist der Druckring in drei identisch ausgebildete Segmente unterteilt.

Ferner umfasst die Federanordnung mehrere Federelemente in Form von Druckfedern. Das bedeutet, dass vorzugsweise mehrere Druckfedern in Wirkkontakt mit dem Flanschbereich des Schubrohrs sowie mit dem segmentierten Druckring stehen. Erfindungsgemäß ist innerhalb einer jeden Druckfeder ein Führungsstift angeordnet, der jeweils in eine Bohrung des Druckrings sowie in eine durchgehende Bohrung des Flanschbereichs des Schubrohrs eingelegt ist. Das heißt, dass vorzugsweise der Flansch des Flanschbereichs des Schubrohrs mehrere axial verlaufende durchgehende Bohrungen aufweist. Ferner weist vorzugsweise der segmentierte Druckring mehrere Sacklochbohrungen auf. Die Führungsstifte dienen als Führung für die Druckfedern.

In einer vorteilhaften Ausführungsform ist jedes Segment des Druckrings mittels zwei Führungsstiften geführt. Das bedeutet, dass jedes Segment des Druckrings zwei Sacklochbohrungen aufweist, in die jeweils ein Führungsstift eingelegt ist, wobei der Führungsstift von einer Druckfeder umgeben ist. Der Führungsstift ragt bis in die durchgehende Bohrung des Flansches des Flanschbereichs des Schubrohrs hinein. Die Druckfeder hingegen liegt am Flanschbereich des Schubrohrs an.

Der segmentierte Druckring stellt die Lehre für den Sicherungsring dar. Das Lehren wird somit anhand von mechanischen Elementen, wie hier beispielsweise mittels der Führungsstifte, in den sichtbaren Bereich für den Monteur projiziert. Erfindungsgemäß sind die Führungsstifte als Markierungselemente vorgesehen. Die Führungsstifte weisen beispielsweise eine Markierung, wie zum Beispiel eine Einkerbung oder eine farbliche Markierung, auf oder stellen selbst die Markierung dar, indem sie aus der durchgehenden Bohrung herausragen. Der Sicherungsring sitzt nicht richtig in der Nut, wenn beispielsweise die Führungsstifte oder die Markierung der Führungsstifte aus den durchgehenden Bohrungen des Flansches des Schubrohrs herausragen.

Demnach weisen die Führungsstifte vorzugsweise mehrere Funktionen auf. Zum einen dienen sie als Markierungselemente, die einen inkorrekten Sitz oder einen außerhalb des Toleranzbereiches liegenden Innendurchmesser des Sicherungsrings in den Sichtbereich des Monteurs projizieren. Zum anderen stellen die Führungsstifte die Führung der Druckfedern sicher.

In einer weiteren beispielhaften Ausführungsform ist axial zwischen der Federanordnung und dem segmentierten Druckring eine Zwischenscheibe angeordnet. Die Zwischenscheibe stellt hierbei die gleichmäßige Kraftverteilung der Druckfedern auf den segmentierten Druckring sicher.

Ferner ist vorzugsweise am Ende des Konusbereichs des Schubrohrs, axial zwischen Stirnseite des Schubrohrs und mit dem Schubrohr in Kontakt stehende Innenumfangsfläche des segmentierten Druckrings, ein Sicherungsring angeordnet. Der Sicherungsring ist hier in einer umlaufenden Nut am Schubrohr eingesetzt. Der Sicherungsring verhindert das Abrutschen des segmentierten Druckrings vom Schubrohr.

Das erfindungsgemäße Verfahren zum Lehren und Einpressen eines Sicherungsrings in eine Nut in einem Gehäuse mittels eines oben beschriebenen erfindungsmäßen Messwerkzeugs zeichnet sich dadurch aus, dass das Messwerkzeug mit dem Konusbereich des Schubrohrs voraus in das Gehäuse axial eingeschoben wird, so dass anhand von einer Markierung am Messwerkzeug festgestellt wird, ob der Sicherungsring in der Nut ordnungsgemäß angeordnet ist. Das bedeutet, dass durch das Hineinschieben des Messwerkzeugs in das Gehäuse der Sicherungsring gelehrt wird und sichergestellt wird, dass der Sicherungsring seine Toleranzbereiche einhält und in der Nut korrekt eingelegt ist.

Wenn der Sicherungsring nicht korrekt in der Nut sitzen würde, dann würde der segmentierte Druckring am Sicherungsring anschlagen, wodurch die Führungsstifte axial nach außen bewegt werden. Anhand der Markierung an den Führungsstiften stellt der Monteur fest, dass der Sicherungsring nicht korrekt eingelegt ist. Wenn der Sicherungsring hingegen korrekt in der Nut sitzt, dann schlägt der segmentierte Druckring erst an dem mit dem Sicherungsring zu sichernden Bauteil an. Mittels der Führungsstifte kann somit der korrekte Sitz des Sicherungsrings in der Nut festgestellt werden.

In einem weiteren Schritt wird vorzugsweise über eine axial wirkende Kraft auf das Messwerkzeug das Einpressen und Nachpressen des Sicherungsrings in die Nut gesteuert. Der segmentierte Druckring liegt an der Stirnseite des durch den Sicherungsring gesicherten Bauteils an. Durch eine weiter axial wirkende Kraft auf das Schubrohr wird das Schubrohr weiter axial in das Gehäuse eingeschoben, wobei die Druckfedern komprimiert werden und der segmentierte Druckring aufgrund des Konusbereichs des Schubrohrs radial nach außen bewegt wird. Die Außenumfangsfläche des segmentierten Druckrings liegt an der Innenumfangsfläche des Sicherungsrings an und wird durch die axial wirkende Kraft auf das Schubrohr weiter in die Nut gepresst. Über die aufzuwendende axiale Kraft des Monteurs kann das Einpressen und das Nachpressen gesteuert werden.

Erfindungsgemäß wird das Messwerkzeug zum Lehren und Einpressen eines Sicherungsrings in eine Nut verwendet, wobei der Sicherungsring ein Hohlrad eines Planetengetriebes fixiert. In der DE 101 44 803 A1 ist ein beispielhaftes Planetengetriebe beschrieben.

Weitere Einzelheiten, Merkmale, Merkmalskombinationen und Wirkungen auf der Basis der Erfindung ergeben sich aus der nachfolgenden Beschreibung einer bevorzugten, beispielhaften Ausführungsform der Erfindung sowie aus den Zeichnungen. Diese zeigen in:
- Figur 1: eine beispielhafte Ausführungsform eines erfindungsgemäßen Messwerkzeugs in Seitenansicht,
- Figur 2: das Messwerkzeug aus Fig. 1 in perspektivischer Vorderansicht,
- Figur 3: das Messwerkzeug aus Fig. 1 in perspektivischer Rückansicht,
- Figur 4: der erste Verfahrensschritt zum Lehren und Einpressen eines Sicherungsrings in eine Nut mittels eines erfindungsgemäßen Messwerkzeugs in Schnittansicht,
- Figur 5: der zweite Verfahrensschritt zum Lehren und Einpressen eines Sicherungsrings in eine Nut mittels eines erfindungsgemäßen Messwerkzeugs in Schnittansicht,
- Figur 6: der dritte Verfahrensschritt zum Lehren und Einpressen eines Sicherungsrings in eine Nut mittels eines erfindungsgemäßen Messwerkzeugs in Schnittansicht,
- Figur 7: der vierte Verfahrensschritt zum Lehren und Einpressen eines Sicherungsrings in eine Nut mittels eines erfindungsgemäßen Messwerkzeugs in Schnittansicht,
- Figur 8: der fünfte Verfahrensschritt zum Lehren und Einpressen eines Sicherungsrings in eine Nut mittels eines erfindungsgemäßen Messwerkzeugs in Schnittansicht.

In allen Figuren sind gleiche oder gleichwirkende Teile mit denselben Bezugszeichen versehen.

In den **Figuren 1** bis **3** ist eine beispielhafte Ausführungsform eines erfindungsgemäßen Messwerkzeugs **1** in unterschiedlichen Ansichten dargestellt. Das Messwerkzeug **1** dient zum Lehren und Einpressen und/oder Nachpressen eines hier nicht dargestellten Sicherungsrings. Das Messwerkzeug **1** weist ein Schubrohr **2** mit mehreren unterschiedlich ausgebildeten Bereichen auf. An einem ersten Ende **3** des Schubrohrs **2** ist ein Flanschbereich **4** ausgebildet. Der Flanschbereich **4** weist das Schubrohr **2** auf, von dem sich radial nach außen ein Flansch **5** erstreckt. Der Flansch **5** ist in dieser Ausführungsform umlaufend ausgebildet. In dem Flansch **5** des Flanschbereichs **4** sind mehrere durchgehende Bohrungen **6** vorhanden.

An dem Flanschbereich **4** des Schubrohrs **2** schließt in axialer Richtung ein Mittelbereich **7** und im Anschluss daran ein Konusbereich **8** an. Das bedeutet, dass der Mittelbereich **7** den Flanschbereich **4** mit dem Konusbereich **8** des Schubrohrs **2** verbindet. Der Außenumfang **9** des Konusbereichs **8** des Schubrohrs **2** verläuft dabei konisch, so dass der Außendurchmesser in axialer Richtung zur Stirnseite des Schubrohrs, die am Konusbereich **8** angrenzt, hin kleiner wird.

Auf dem Außenumfang des Konusbereichs **8** des Schubrohrs **2** ist ein segmentierter Druckring **10** angeordnet. Der segmentierte Druckring **10** ist in Umfangsrichtung in drei identisch ausgebildete Segmente **11** unterteilt. Das heißt, dass die Segmente **11** jeweils einen Kreisbogen darstellen. Der segmentierte Druckring **10** weist ein zum konisch verlaufenden Außenumfang **9** des Konusbereichs **8** des Schubrohrs **2** eine korrespondierende Innenumfangsfläche **12** auf. Durch die ebenfalls konisch verlaufende Innenumfangsfläche **12** des segmentierten Druckrings **10** wird eine Bewegung des segmentierten Druckrings **10** in axialer sowie in radialer Richtung ermöglicht.

Jedes Segment **11** des segmentierten Druckrings **10** weist jeweils zwei Sacklochbohrungen **13** in der zum Flanschbereich **4** des Schubrohrs **2** zugewandten Stirnseite auf. In jeder Sacklochbohrung **13** ist ein Führungsstift **14** angeordnet, der sich jeweils bis in die durchgehenden Bohrungen **6** des Flansches **5** des Flanschbereichs **4** des Schubrohrs **2** erstreckt. Jeder Führungsstift **14** ist von einer Druckfeder **15** umgeben, die eine Vorspannung sowie eine Rückstellung des segmentierten Druckrings **10** ermöglicht. Die Druckfedern **15** liegen am Flansch **5** des Flanschbereichs **4** des Schubrohrs **2** an. Axial zwischen den Druckfedern **15** und des segmentierten Druckrings **10** ist eine Zwischenscheibe **16** angeordnet. Die Zwischenscheibe **16** stellt die gleichmäßige Druckverteilung der Druckfedern **15** auf die Segmente **11** des Druckrings **10** sicher.

Der Mittelbereich **7** des Schubrohrs ist in dieser Ausführungsform zylindrisch ausgebildet und dient, wie auch die Führungsstifte **14,** als Führung für die Druckfedern **15.** Die Führungsstifte **14** sind als Markierungselemente ausgebildet, indem an den Führungsstiften **14** jeweils eine hier nicht dargestellte farbliche Markierung vorhanden ist.

Am anderen Ende **17** des Schubrohrs **2** ist ein Sicherungsring **18** in einer am Außenumfang **9** des Schubrohrs **2** ringsumlaufend angeordneten Nut **19** eingebracht. Der Sicherungsring **18** dient als Abrutschsicherung für den segmentierten Druckring **10.**

In den **Figuren 4** bis **8** sind die Schritte des erfindungsgemäßen Verfahrens zum Lehren und Einpressen eines Sicherungsrings **20** zum Fixieren eines Bauteils in einem Gehäuse **21** mittels eines erfindungsgemäßen Messwerkzeugs **1** nach den **Figuren 1** bis **3** dargestellt. Es handelt sich hierbei um ein Hohlrad **22** eines hier nicht weiter dargestellten Planetengetriebes, das mittels des Sicherungsrings **20** in dem Gehäuse **21** fixiert wird. Hierfür ist am Innenumfang des Gehäuses **21** eine Nut **23** vorgesehen, die direkt axial an dem Hohlrad **22** anliegt. In dieser Nut **23** ist der Sicherungsring **20** eingebracht.

Um sicherzustellen, dass der eingelegte Sicherungsring **20** die Toleranzen einhält und korrekt in der Nut **23** sitzt, wird das Messwerkzeug **1,** wie in **Fig. 4** dargestellt, axial in das Gehäuse **21** mit dem Konusbereich **8** des Schubrohrs **2** voraus hineingeschoben. Der Sicherungsring **20** wird hierbei von dem segmentierten Druckring **10** gelehrt.

Im Idealfall liegt der Sicherungsring **20** auf der Außenumfangsfläche **24** des segmentierten Druckrings **10** an, so dass sich, wie in **Fig. 5** dargestellt, das Schubrohr **2** bis zur Stirnseite des Hohlrads **22** einschieben lässt.

Beim weiteren axialen Einschieben des Schubrohrs **2** in das Gehäuse **21** gemäß **Fig. 6** bleibt der segmentierte Druckring **10** in axialer Richtung stehen, während sich die Druckfeder **15** komprimiert. Durch die Konusflächen des Schubrohrs **2** und des segmentierten Druckrings **10** werden gemäß **Fig. 7** die Segmente **11** des Druckrings **10** radial nach außen bewegt, so dass die Segmente **11** des Druckrings **10** den Sicherungsring **20** in die Nut **23** weiter einpressen. Das heißt, dass die axiale Bewegung des Schubrohrs **2** in eine radiale Bewegung des segmentierten Druckrings **10** umgewandelt wird. Das Einpressen und/oder Nachpressen des Sicherungsrings **20** in die Nut **23** des Gehäuses **21** kann anhand der axial auf das Schubrohr **2** wirkenden Kraft gesteuert werden. Die Führungsstifte **14** ragen hierbei stirnseitig leicht aus den Bohrungen **6** des Flanschs **5** des Schubrohrs **2** heraus. Dabei ragen die Führungsstifte **14** nicht soweit aus den Bohrungen **6** heraus, dass die Markierungen an den Führungsstiften **14** zu sehen sind.

Anschließend wird gemäß **Fig. 8** das Schubrohr **2** aus dem Gehäuse **21** axial herausgezogen. Durch die axiale Bewegung des Schubrohrs **2** entspannt sich die Druckfeder **15,** wodurch der segmentierte Druckring **10** radial nach innen bewegt wird. Das heißt, dass der segmentierte Druckring **10** in seine Ausgangsposition gebracht wird, so dass der Druckring **10** nicht mehr an den Sicherungsring **20** gepresst wird. Hierdurch kann das Messwerkzeug **1** aus dem Gehäuse **21** herausgezogen werden.

Wenn der Sicherungsring **20** nicht korrekt in der Nut **23** sitzt oder seine Toleranzbereiche nicht einhält und somit nicht ordnungsgemäß in die Nut **23** eingebracht werden kann, dann schlägt während dem Einbringen des Messwerkzeugs **1** in das Gehäuse **21** das Schubrohr **2** bereits am Sicherungsring **20** an, so dass bei der vorgesehenen einzubringenden axialen Länge des Schubrohrs **2** der segmentierte Druckring **10** axial stehen bleibt, während die Druckfedern **15** zusammengedrückt werden und die Führungsstifte **14** aus der durchgehenden Bohrung **6** des Flansches **5** des Flanschbereichs **4** des Schubrohrs **2** herausragen. Die Markierungen an den Führungsstiften **14** würden somit aus dem Flansch **5** des Schubrohrs **2** herausragen. Wenn dies der Fall ist, sollte der Sicherungsring **20** ausgetauscht und das erfindungsgemäße Verfahren wiederholt werden.

### Bezugszeichenliste

- 1: Messwerkzeug
- 2: Schubrohr
- 3: erstes Ende des Schubrohrs
- 4: Flanschbereich
- 5: Flansch
- 6: durchgehende Bohrung
- 7: Mittelbereich
- 8: Konusbereich
- 9: Außenumfang des Schubrohrs
- 10: segmentierter Druckring
- 11: Segment des Druckrings
- 12: Innenumfangsfläche des segmentierten Druckrings
- 13: Sacklochbohrung
- 14: Führungsstift
- 15: Druckfeder
- 16: Zwischenscheibe
- 17: zweites Ende des Schubrohrs
- 18: Sicherungsring
- 19: Nut
- 20: Sicherungsring für zu fixierendes Bauteil
- 21: Gehäuse
- 22: Hohlrad
- 23: Nut
- 24: Außenumfangsfläche des Druckrings

## Patentansprüche

1. Messwerkzeug (1) zum Lehren und Einpressen eines Sicherungsrings (20), aufweisend ein Schubrohr (2) mit einem Flanschbereich (4), einem Konusbereich (8) und einem Mittelbereich (7), wobei der Mittelbereich (7) den Flanschbereich (4) mit dem Konusbereich (8) verbindet, wobei auf dem Außenumfang (9) des Konusbereichs (8) des Schubrohrs (2) ein segmentierter Druckring (10) mit einer mit dem Konusbereich (8) des Schubrohrs (2) korrespondierenden Innenumfangsfläche (12) angeordnet ist und der segmentierte Druckring (10) über eine am Außenumfang des Mittelbereichs (7) des Schubrohrs (2) angeordnete Federanordnung in Wirkkontakt mit dem Flanschbereich (4) des Schubrohrs (2) steht, wobei die Außenumfangsfläche (24) des segmentierten Druckrings (10) als Lehre sowie als Einpressteil dient, wobei die Federanordnung mehrere Druckfedern (15) umfasst, wobei innerhalb einer jeden Druckfeder (15) ein Führungsstift (14) angeordnet ist, der jeweils in eine Bohrung (13) des Druckrings (10) sowie in eine durchgehende Bohrung (6) im Flanschbereich (4) des Schubrohrs (2) eingelegt ist, und wobei die Führungsstifte (14) als Markierungselemente vorgesehen sind.

2. Messwerkzeug (1) nach Anspruch 1, **dadurch gekennzeichnet, dass** der Druckring (10) in drei identisch ausgebildete Segmente (11) unterteilt ist.

3. Messwerkzeug (1) nach einem der vorangehenden Ansprüche, **dadurch gekennzeichnet, dass** jedes Segment (11) des Druckrings (10) mittels zwei Führungsstiften (14) geführt ist.

4. Messwerkzeug (1) nach einem der vorangehenden Ansprüche, **dadurch gekennzeichnet, dass** am Ende (17) des Konusbereichs (8) des Schubrohrs (2), axial zwischen Stirnseite des Schubrohrs (2) und mit dem Schubrohr (2) in Kontakt stehende Innenumfangsfläche (12) des segmentierten Druckrings (10), ein Sicherungsring (18) angeordnet ist.

5. Verfahren zum Lehren und Einpressen eines Sicherungsrings (20) in eine Nut (23) in einem Gehäuse (21) mittels eines Messwerkzeugs (1) nach einem der Ansprüche 1 bis 4, **dadurch gekennzeichnet, dass** das Messwerkzeug (1) mit dem Konusbereich (8) des Schubrohrs (2) voraus in das Gehäuse (21) axial eingeschoben wird, so dass anhand von einer Markierung am Messwerkzeug (1) festgestellt wird, ob der Sicherungsring (20) in der Nut (23) ordnungsgemäß angeordnet ist.

6. Verfahren nach Anspruch 5, **dadurch gekennzeichnet, dass** über eine axial wirkende Kraft auf das Messwerkzeug (1) das Einpressen und Nachpressen des Sicherungsrings (20) in die Nut (23) gesteuert wird.

7. Verwendung des Messwerkzeugs (1) nach einem der Ansprüche 1 bis 4 zum Lehren und Einpressen eines Sicherungsrings (20) in eine Nut (23), wobei der Sicherungsring (20) ein Hohlrad (22) eines Planetengetriebes fixiert.

## Claims

1. A measuring instrument (1) for gauging and inserting a retaining ring (20), comprising a push tube (2) having a flange region (4), a conical region (8) and a middle region (7), wherein the middle region (7) connects the flange region (4) to the conical region (8), wherein a segmented thrust collar (10) having an inner circumferential surface (12) corresponding to the conical region (8) of the push tube (2) is arranged on the outer circumference (9) of the conical region (8) of the push tube (2) and the segmented thrust collar (10) is in active contact with the flange region (4) of the push tube (2) by way of a spring arrangement arranged on the outer circumference of the middle region (7) of the push tube (2), wherein the outer circumference surface (24) of the segmented thrust collar (10) is used as a gauge and as a press-in part, wherein the spring arrangement comprises a plurality of compression springs (15), wherein a guide pin (14) is arranged inside each compression spring (15) and is inserted in each case in a bore (13) of the thrust collar (10) and in a through bore (6) in the flange region (4) of the push tube (2), and wherein the guide pins (14) are provided as marking elements.

2. The measuring instrument (1) according to claim 1, **characterised in that** the thrust collar (10) subdivided split into three identically designed segments (11).

3. The measuring instrument (1) according to any one of the preceding claims, **characterised in that** each segment (11) of the thrust collar (10) is guided by means of two guide pins (14).

4. The measuring instrument (1) according to any one of the preceding claims, **characterised in that** a retaining ring (18) is arranged at the end (17) of the conical region (8) of the push tube (2), axially between the end face of the push tube (2) and the inner circumferential surface (12), which is in contact with the push tube (2), of the segmented thrust collar (10).

5. A method for gauging and inserting a retaining ring (20) into a groove (23) in a housing (21) by means of a measuring instrument (1) according to any one of claims 1 to 4, **characterised in that** the measuring instrument (1) is axially inserted with the conical region (8) of the push tube (2) in front into the housing (21), so that it is determined by means of a marking on the measuring instrument (1) whether the retaining ring (20) is properly arranged in the groove (23).

6. The method according to claim 5, **characterised in that** the inserting and subsequent pressing of the retaining ring (20) into the groove (23) is controlled via an axially acting force on the measuring instrument (1).

7. A use of the measuring instrument (1) according to any one of claims 1 to 4 for gauging and inserting a retaining ring (20) into a groove (23), wherein the retaining ring (20) fixes a ring gear (22) of a planetary transmission.

## Revendications

1. Outil de mesure (1) destiné à calibrer et insérer un anneau de retenue (20), comprenant un tube de poussée (2) ayant une zone de bride (4), une zone conique (8) et une zone centrale (7), la zone centrale (7) reliant la zone de bride (4) à la zone conique (8), dans lequel sur la circonférence extérieure (9) de la zone conique (8) du tube de poussée (2) est disposée une bague de pression segmentée (10) ayant une surface circonférentielle intérieure (12) correspondant à la zone conique (8) du tube de poussée (2) et la bague de pression segmentée (10) est en contact fonctionnel avec la zone de bride (4) du tube de poussée (2) par le biais d'un système de ressort disposé sur la circonférence extérieure de la zone centrale (7) du tube de poussée (2), dans lequel la surface circonférentielle extérieure (24) de la bague de pression segmentée (10) sert de gabarit et de pièce d'insertion, dans lequel le système de ressort comprend plusieurs ressorts de compression (15), à l'intérieur de chacun des ressorts de compression (15) étant disposée une tige de guidage (14), qui est insérée respectivement dans un alésage (13) de la bague de pression (10) ainsi que dans un alésage traversant (6) dans la zone de bride (4) du tube de poussée (2) et les tiges de guidage (14) étant conçues comme des éléments de repère.

2. Outil de mesure (1) selon la revendication 1, **caractérisé en ce que** la bague de pression (10) est divisée en trois segments identiques (11).

3. Outil de mesure (1) selon l'une quelconque des revendications précédentes, **caractérisé en ce que** chaque segment (11) de la bague de pression (10) est guidé au moyen de deux tiges de guidage (14).

4. Outil de mesure (1) selon l'une quelconque des revendications précédentes, **caractérisé en ce qu'**un anneau de retenue (18) est disposé sur l'extrémité (17) de la zone conique (8) du tube de poussée (2), axialement entre la face frontale du tube de poussée (2) et la surface circonférentielle intérieure (12) se trouvant en contact avec le tube de poussée (2) de la bague de pression segmentée (10).

5. Procédé de calibrage et d'insertion d'un anneau de retenue (20) dans une rainure (23) dans un boîtier (21) au moyen d'un outil de mesure (1) selon l'une quelconque des revendications 1 à 4, **caractérisé en ce que** l'outil de mesure (1) est enfoncé axialement avec la zone conique (8) du tube de poussée (2) devant dans le boîtier (21) de manière à ce qu'au moyen d'un repère sur l'outil de mesure (1) on puisse constater que l'anneau de retenue (20) est convenablement disposé dans la rainure (23).

6. Procédé selon la revendication 5, **caractérisé en ce qu'**une force appliquée axialement sur l'outil de mesure (1) permet d'insérer et de presser ultérieurement l'anneau de retenue (20) dans la rainure (23).

7. Utilisation de l'outil de mesure (1) selon l'une quelconque des revendications 1 à 4 destiné à calibrer et à insérer un anneau de retenue (20) dans une rainure (23), l'anneau de retenue (20) fixant une couronne (22) d'un train planétaire.
